# FASCICULE DE BREVET EUROPEEN

(11) **EP 3 433 557 B1**
(45) Date de publication et mention de la délivrance du brevet: **02.09.2020**
(21) Numéro de dépôt: 17716577.6
(22) Date de dépôt: 22.03.2017
(51) Int. Cl.: F25J 1/00, F25J 1/02

(54) **SYSTÈME DE TRAITEMENT D'UN GAZ ISSU DE L'ÉVAPORATION D'UN LIQUIDE CRYOGÉNIQUE ET D'ALIMENTATION EN GAZ SOUS PRESSION D'UN MOTEUR À GAZ**
SYSTEM ZUR BEHANDLUNG EINES DURCH DIE VERDAMPFUNG EINER KRYOGENEN FLÜSSIGKEIT ERZEUGTEN GASES UND ZUR VERSORGUNG EINES GASMOTORS MIT DRUCKGAS
SYSTEM FOR TREATING A GAS PRODUCED BY THE EVAPORATION OF A CRYOGENIC LIQUID AND FOR SUPPLYING A GAS ENGINE WITH PRESSURISED GAS

(30) Priorité: 23.03.2016 FR 1652504
(43) Date de publication de la demande: 30.01.2019
(73) Titulaire: Cryostar SAS, 68220 Hesingue (FR)
(72) Inventeur: RAGOT, Mathias, 68510 Sierentz (FR)
(74) Mandataire: Meilinger, Claudia Sabine
(86) Numéro de dépôt international: PCT/FR2017/050669
(87) Numéro de publication internationale: WO 2017/162984

(56) Documents cités:
- EP-A1- 2 746 707
- FR-A1- 3 010 508
- US-A- 3 919 852

## Description

La présente invention concerne un système et un procédé de traitement de gaz issu de l'évaporation d'un liquide cryogénique et pour l'alimentation en gaz sous pression d'un moteur à gaz.

Le domaine de la présente invention est plus particulièrement le transport maritime de liquides cryogéniques et encore plus particulièrement de Gaz Naturel Liquéfié (GNL). Cependant, les systèmes et les procédés qui seront proposés plus loin pourraient aussi trouver des applications dans des installations terrestres.

Si l'on considère le gaz naturel liquéfié, celui-ci présente, à pression ambiante, une température de l'ordre -163°C (ou moins). Lors du transport maritime de GNL, ce dernier est mis dans des réservoirs sur un navire, un méthanier. Bien que ces réservoirs soient isolés thermiquement, des fuites thermiques existent et le milieu extérieur apporte de la chaleur au liquide contenu dans les réservoirs. Le liquide se réchauffe donc et s'évapore. Compte tenu de la taille des réservoirs se trouvant sur un méthanier, en fonction des conditions d'isolation thermique et des conditions extérieures, plusieurs tonnes de gaz peuvent s'évaporer par heure.

Il n'est pas possible de maintenir le gaz évaporé dans les réservoirs du navire pour des raisons de sécurité. La pression dans les réservoirs augmenterait dangereusement. Il faut donc laisser le gaz qui s'évapore s'échapper hors des réservoirs. La règlementation interdit de rejeter ce gaz (s'il s'agit de gaz naturel) dans l'atmosphère en l'état. Il faut le brûler.

Pour éviter de perdre ce gaz qui s'évapore, il est aussi connu, d'une part, de l'utiliser comme carburant pour les moteurs à bord du navire le transportant et, d'autre part, de le reliquéfier pour le remettre dans les réservoirs desquels il provient.

Pour reliquéfier le gaz qui s'est évaporé, il est connu de refroidir ce gaz pour le ramener à nouveau dans des conditions de température et de pression lui permettant de repasser en phase liquide. Cet apport de froid est le plus souvent réalisé par échange de chaleur avec un circuit réfrigérant comportant par exemple une boucle de fluide réfrigérant tel de l'azote.

En outre, certains méthaniers utilisent le gaz naturel qu'ils transportent comme carburant pour assurer leur propulsion. Il existe plusieurs types de moteur fonctionnant avec du gaz naturel. La présente invention concerne plus particulièrement ceux qui sont alimentés par du gaz naturel sous phase gazeuse à haute pression. Pour alimenter alors le moteur de propulsion du méthanier, du gaz est pompé hors d'un réservoir de gaz naturel liquéfié se trouvant à bord du méthanier, puis est mis sous pression à l'aide d'une pompe avant d'être vaporisé pour pouvoir alimenter le moteur.

Le document EP-2 746 707 A1 s'intéresse à un gaz naturel s'évaporant à partir de réservoirs de stockage de gaz naturel liquéfié, typiquement disposés à bord d'un navire de haute mer, qui est comprimé dans un compresseur à plusieurs étages de compression. Au moins une partie du flux de gaz naturel comprimé étant envoyé vers un liquéfacteur, qui fonctionne typiquement selon un cycle de Brayton, afin d'être reliquéfié. La température du gaz naturel comprimé provenant de l'étage final est réduite à une valeur inférieure à 0 °C par passage à travers un échangeur de chaleur. Le premier étage de compression fonctionne ici en tant que compresseur de froid, et le gaz naturel comprimé froid résultant est utilisé dans l'échangeur de chaleur de sorte à procéder au refroidissement nécessaire du flux provenant de l'étage de compression. En aval de son passage à travers l'échangeur de chaleur, le gaz naturel comprimé froid circulant à travers les étages restants du compresseur. Si cela est souhaité, une partie du gaz naturel comprimé peut servir de carburant pour alimenter les moteurs du navire de haute mer. Dans une variante de réalisation (§[0026]), il est prévu de refroidir le gaz comprimé à l'état gazeux avant sa liquéfaction avec en partie du liquide comprimé avant qu'il ne soit détendu pour être utilisé dans un moteur ou une turbine.

La présence d'une boucle réfrigérante avec de l'azote dans le cycle de Brayton, ou bien tout autre gaz réfrigérant distinct du fluide à réfrigérer, implique de prévoir des équipements spécifiques pour le fluide réfrigérant. Ainsi par exemple lorsqu'un circuit réfrigérant à l'azote est prévu à bord d'un navire (ou ailleurs), une unité de traitement (purification) de l'azote est nécessaire pour permettre son utilisation dans le domaine cryogénique. Il convient également de prévoir un réservoir spécifique, des vannes et autres dispositifs pour la régulation de la circulation de l'azote.

Lorsque le gaz naturel alimentant les moteurs du méthanier est directement prélevé dans les réservoirs du navire, il est préférable d'avoir un rendement élevé au niveau de la liquéfaction car la consommation de gaz sous phase gazeuse est alors limitée.

La présente invention a alors pour but de fournir un système optimisé permettant de reliquéfier du gaz qui s'est évaporé et d'alimenter sous haute pression un moteur à gaz. De préférence, le système proposé permettra d'optimiser la quantité de liquide recouvré pour ce qui concerna la part de gaz à reliquéfier. Avantageusement, le système proposé pourra également être utilisé à bord d'un navire tel un méthanier. De manière préférée, le système fonctionnera sans utilisation d'un fluide frigorigène tel de l'azote ou autre pour éviter d'avoir deux circuits distincts avec des fluides de natures différentes. La solution proposée ne sera également de préférence pas plus chère à réaliser que les solutions de l'art antérieur.

À cet effet, la présente invention propose un système de traitement d'un gaz issu de l'évaporation d'un liquide cryogénique et d'alimentation en gaz sous pression d'un moteur à gaz, ledit système comportant, d'une part, d'amont en aval, une unité de reliquéfaction avec des moyens de compression, un premier échangeur de chaleur et des moyens de détente, et, d'autre part, une ligne d'alimentation en gaz sous pression comportant d'amont en aval une pompe pour mettre du liquide sous pression et des moyens de vaporisation sous haute pression.

Selon la présente invention, la ligne d'alimentation en gaz sous pression présente, en amont des moyens de vaporisation, une dérivation pour alimenter un deuxième échangeur de chaleur entre, d'une part, du liquide sous pression de la ligne d'alimentation et, d'autre part, une ligne de l'unité de reliquéfaction en aval du premier échangeur de chaleur et en amont des moyens de détente, caractérisé en ce que le gaz issu de l'évaporation d'un liquide cryogénique, puis comprimé et refroidi est condensé au moins partiellement au sein du premier échangeur de chaleur (17) .

La solution proposée permet de créer une synergie entre la reliquéfaction du gaz qui s'est évaporé et la production de gaz sous pression pour alimenter un moteur, par exemple un moteur MEGI. En effet, d'un côté il y a des besoins pour refroidir du gaz et d'un autre côté il y a des besoins pour réchauffer du liquide avant de le vaporiser. Le deuxième échangeur proposé permet ainsi à la fois de limiter les besoins (en froid) de l'unité de reliquéfaction et les besoins (en chaleur) de la ligne d'alimentation en gaz sous haute pression. De manière originale, il est proposé ici de « sous-refroidir » du gaz condensé. En effet, après le premier échangeur le gaz comprimé est suffisamment refroidi pour se condenser et se trouver majoritairement en phase liquide sous pression. Ce liquide sous pression doit alors être détendu pour pouvoir être réintroduit dans les réservoirs qui sont sensiblement à la pression atmosphérique (juste un peu au-dessus pour éviter à de l'air de pénétrer à l'intérieur). Lors de cette détente, une partie du gaz condensé se revaporise. En refroidissant avant détente le gaz condensé, étant donc sous phase liquide, ce gaz est sous refroidi et ceci permet de limiter lors de la détente la portion de gaz condensé qui se revaporise.

Pour optimiser encore l'utilisation de la source de froid provenant du flux de liquide sous pression destiné à être vaporisé pour alimenter un moteur, la dérivation peut alimenter en aval du deuxième échangeur un système de refroidissement. Il peut par exemple s'agir d'un troisième échangeur monté en série avec et en aval du deuxième échangeur et/ou d'un échangeur de chaleur monté en parallèle du deuxième échangeur.

On peut prévoir dans le système décrit ci-dessus que la dérivation alimente outre le deuxième échangeur, un ou plusieurs échangeurs pour refroidir du gaz avant sa reliquéfaction.

Une variante particulière d'un système tel que décrit ci-dessus prévoit qu'il comporte en outre, en aval des moyens de détente un ballon séparant la phase gazeuse de la phase liquide dans le fluide détendu ; qu'une ligne conduit la phase gazeuse vers un collecteur pour le mélanger au gaz issu de l'évaporation du liquide cryogénique, et que la dérivation alimente un échangeur de chaleur pour refroidir la phase gazeuse avant son introduction dans le collecteur.

Le système décrit ci-dessus est particulièrement bien adapté à une unité de reliquéfaction qui utilise comme liquide réfrigérant le même fluide que le fluide à liquéfier. Dans cette variante avantageuse, ladite unité comporte ainsi par exemple, en aval de ses moyens de compression une dérivation vers une boucle comportant de seconds moyens de détente, et la boucle rejoint le circuit en amont des moyens de compression après avoir traversé le premier échangeur de chaleur à contresens par rapport à la fraction de gaz du circuit non dérivée par la boucle. Dans cette forme de réalisation, il est de préférence prévu que les moyens de compression comportent plusieurs étages de compression avec chacun une roue de compression, que les seconds moyens de détente comportent une turbine de détente et que chaque roue de compression et la turbine de détente sont associées à une même transmission mécanique. On peut éventuellement prévoir aussi que le système, avec une telle unité de reliquéfaction, comporte en outre un troisième échangeur de chaleur entre du liquide sous pression dérivé de la ligne d'alimentation et du gaz entre les moyens de compression et les seconds moyens de détente. Ce troisième échangeur permet d'augmenter les échanges et ainsi donc d'optimiser le système. Comme évoqué plus haut, selon une première variante de réalisation, le troisième échangeur peut être monté en parallèle du deuxième échangeur et selon une autre variante de réalisation alternative, le troisième échangeur peut être monté en série avec le deuxième échangeur.

La présente invention concerne également un navire, notamment un méthanier, propulsé par un moteur à gaz, caractérisé en ce qu'il comporte un système de traitement d'un gaz issu de l'évaporation d'un liquide cryogénique et d'alimentation en gaz sous pression d'un moteur à gaz tel que décrit plus haut.

Enfin, la présente invention propose un procédé de traitement d'un flux de gaz issu de l'évaporation d'un liquide cryogénique et d'alimentation d'un moteur en gaz à haute pression, ledit flux de gaz étant tout d'abord comprimé puis refroidi et condensé au moins partiellement au sein d'un premier échangeur de chaleur avant d'être détendu, et l'alimentation en gaz sous haute pression étant réalisée en mettant sous pression du liquide cryogénique puis en le vaporisant, et après sa compression, le flux de liquide sous pression étant séparé en une première partie de flux de liquide et une seconde partie de flux de liquide, et la première partie du flux de liquide étant utilisée pour refroidir du gaz comprimé et condensé au sein d'un deuxième échangeur avant détente du gaz condensé, et la seconde partie du flux du liquide recevant la première partie du flux de liquide après que cette dernière ait refroidi du gaz comprimé, l'ensemble du flux liquide étant ensuite vaporisé.

Dans ce procédé on prévoit avantageusement que plus de la moitié, et de préférence au moins 90% en masse du gaz comprimé est condensé avant d'être refroidi au sein du deuxième échangeur.

Pour augmenter le rendement au niveau de la reliquéfaction, il est avantageusement prévu que le flux de liquide sous pression soit également utilisé pour refroidir du gaz avant qu'il ne soit condensé.

Dans un procédé tel que décrit ci-avant, on prévoit avantageusement qu'une partie du gaz comprimé est prélevée au sein du premier échangeur pour être détendue au sein d'une turbine de détente, et que le gaz détendu est introduit dans le premier échangeur à contre-courant pour refroidir le gaz comprimé et provoquer sa condensation. De la sorte, le fluide à reliquéfier est utilisé aussi comme fluide réfrigérant et il n'est alors pas nécessaire de prévoir un circuit réfrigérant utilisant un autre fluide pour permettre la reliquéfaction.

Des détails et avantages de la présente invention apparaitront mieux de la description qui suit, faite en référence au dessin schématique annexé sur lequel :
Les figures 1 à 8 sont chacune une vue schématique, selon plusieurs variantes, d'un réservoir de liquide cryogénique associé à un système de récupération du gaz s'évaporant dudit réservoir, à un système de traitement d'une partie du gaz récupéré pour le liquéfier et à une ligne d'alimentation en gaz sous haute pression d'un moteur à gaz.

Sur chacune des figures annexées, un réservoir 1 est illustré. Dans toute la suite de la description, on supposera qu'il s'agit d'un réservoir de Gaz Naturel Liquéfié (ou GNL) parmi plusieurs autres réservoirs similaires à bord d'un navire de haute mer de type méthanier.

Les valeurs numériques dans la description qui suit sont données à titre d'exemples numériques purement illustratifs et nullement limitatifs. Elles sont adaptées au traitement de GNL à bord d'un navire mais peuvent varier, notamment si la nature du gaz change.

Le réservoir 1 stocke le GNL à une température de l'ordre de -163°C qui correspond à la température de stockage habituelle du GNL à une pression proche de la pression atmosphérique. Cette température dépend bien entendu de la composition du gaz naturel et des conditions de stockage. L'atmosphère autour du réservoir 1 étant à une température bien plus élevée que celle du GNL, bien que le réservoir 1 soit très bien isolé thermiquement, des calories sont apportées au liquide qui se réchauffe et se vaporise. Le volume du gaz s'évaporant étant bien plus important que celui du liquide correspondant, la pression dans le réservoir 1 tend donc à augmenter au fur et à mesure que le temps s'écoule et que des calories sont apportées au liquide.

Pour éviter d'atteindre des pressions trop importantes, le gaz qui s'évapore est retiré au fur et à mesure du réservoir 1 (et des autres réservoirs du navire) et se retrouve dans un collecteur 2 relié à plusieurs réservoirs. Dans la suite de la description, le gaz qui s'est évaporé est appelé « gaz » même lorsque par la suite il est reliquéfié. On le distingue ainsi du GNL qui est prélevé sous forme liquide dans les réservoirs pour alimenter un moteur.

Il est prévu dans les systèmes illustrés au dessin d'utiliser le gaz qui s'est évaporé comme source d'énergie à bord du navire (par exemple pour fabriquer de l'électricité) et de reliquéfier le surplus de gaz. Le but est ici d'éviter de perdre le gaz évaporé et donc soit de l'utiliser à bord du navire, soit de le récupérer et le renvoyer, en phase liquide, dans le réservoir 1. En outre, il est prévu une ligne d'alimentation en gaz à haute pression d'un moteur à gaz de type moteur MEGI à partir de GNL liquide prélevé dans les réservoirs du navire.

Pour être utilisé à bord du navire, le gaz évaporé des réservoirs doit être tout d'abord comprimé. Cette compression est alors réalisée au sein d'une première unité de compression 3 qui peut être, comme illustré au dessin, multi-étagée. Cette unité, à titre d'exemple numérique illustratif et nullement limitatif, porte la pression du gaz collecté dans le collecteur 2 d'une pression sensiblement égale à la pression atmosphérique à une pression de l'ordre de 15 à 20 bar (1 bar=10⁵ Pa).

Après cette première étape de compression, le gaz passe dans un refroidisseur intermédiaire 4 dans lequel il est refroidi sans modifier de manière sensible sa pression. Le gaz qui a été réchauffé lors de sa compression est à une température de l'ordre de 40 à 45°C à la sortie du refroidisseur intermédiaire (ces valeurs sont données à titre purement illustratif et s'appliquent notamment pour du gaz naturel). Le gaz ainsi comprimé et refroidi peut alors être envoyé en phase gazeuse par une conduite 5 vers un générateur à bord du navire.

Les besoins en gaz au niveau du (des) générateur(s) du navire sont souvent inférieurs à la "production" de gaz par évaporation dans tous les réservoirs qui sont à bord du navire. Le gaz non utilisé dans le(s) générateur(s) est alors envoyé vers une unité de reliquéfaction 10.

L'unité de reliquéfaction 10 comprend à son entrée une vanne 6 destinée notamment à contrôler la pression du gaz dans la conduite 5, puis un circuit principal et une boucle qui vont être décrits ci-après.

Le circuit principal permet à partir du gaz (en phase gazeuse et qui se trouve à une pression de l'ordre de quelques bars à environ 50 bar -valeurs non limitatives-) d'obtenir du gaz en phase liquide pouvant retourner dans le réservoir 1.

Le procédé pour obtenir ce gaz en phase liquide à remettre dans le réservoir est classique. Il s'agit de comprimer le gaz, de le refroidir pour le condenser puis de le détendre pour qu'il retrouve la pression régnant dans les réservoirs. Cette manière de faire est classique dans le domaine de la cryogénie.

On trouve ainsi dans le circuit principal tout d'abord un compresseur multi-étagé comprenant ici trois étages successifs avec les références 11, 12 et 13. Chaque étage est formé par une roue de compression et les trois roues de compression sont entrainées par une même transmission 15 à arbres et pignons. Le trait entre les étages de compression sur les figures symbolise la liaison mécanique entre eux. Dans la forme de réalisation illustrée sur la figure 1, le gaz arrivant dans le compresseur multi-étagé arrive dans le deuxième étage 12 de ce compresseur. En fonction du système, il peut aussi bien arriver au premier-comme illustré sur les autres figures du dessin- ou au troisième (ou plus généralement n^{ième} étage) de ce compresseur.

Après cette seconde compression, le gaz passe dans un refroidisseur intermédiaire 16. Sa pression est alors de quelques dizaines de bars, par exemple environ 50 bar, et sa température est à nouveau de l'ordre de 40 à 45°C.

Le gaz ainsi comprimé est alors refroidi et condensé au sein d'un premier échangeur 17 multiflux. Le gaz circule dans ce premier échangeur 17 dans un premier sens. Les fluides circulant à contresens (par rapport à ce premier sens) et utilisés pour le refroidir seront décrits plus loin.

En sortie du premier échangeur 17, le gaz comprimé refroidi à une température de l'ordre de -110 à -120°C se trouve majoritairement (presque intégralement) en phase liquide et est envoyé, toujours à une pression de l'ordre de quelques dizaines de bars (par exemple environ 50 bar) par une conduite isolée 22 à une vanne de détente 30.

La détente à travers la vanne de détente 30 du gaz condensé fournit à la fois du gaz en phase liquide riche en méthane et un gaz en phase gazeuse riche en azote. La séparation de cette phase liquide et de cette phase gazeuse est réalisée au sein d'un ballon 40 dans lequel la pression est de l'ordre de quelques bars, par exemple entre 3 et 5 bar.

Le gaz en phase gazeuse du ballon 40 est renvoyé de préférence vers le collecteur 2. De la sorte, il peut être utilisé soit comme carburant dans un générateur, soit repasser dans l'unité de reliquéfaction 10. Ce gaz étant froid, il peut être utilisé pour refroidir et condenser le gaz comprimé dans le premier échangeur 17. Il est donc prévu de le faire circuler à contresens dans ce premier échangeur 17 avant de le faire retourner dans le collecteur 2.

Si le gaz en phase gazeuse du ballon 40 pour diverses raisons, notamment lors de phases transitoires, ne peut pas être recyclé vers le collecteur 2, il est prévu de l'envoyer à une torchère ou une unité de combustion. Un jeu de vannes 31, 32 contrôle l'envoi du gaz en phase gazeuse du ballon 40 respectivement vers le collecteur 2 par une conduite de liaison 35 ou vers une unité de combustion (non représentée).

Le gaz en phase liquide récupéré au fond du ballon 40 est quant à lui destiné à retourner dans le réservoir 1. En fonction des conditions de fonctionnement, le gaz en phase liquide peut être envoyé directement dans le réservoir 1 (passage contrôlé par une vanne 33), soit à l'aide d'une pompe 41 (passage contrôlé par une vanne 34).

Le retour du gaz en phase liquide en provenance du ballon 40, directement ou par la pompe 41, vers le réservoir 1 se fait par l'intermédiaire d'une conduite isolée 36 munie ici d'une vanne 54, par exemple une soupape d'arrêt.

Dans l'unité de reliquéfaction 10, il convient d'assurer le refroidissement du gaz comprimé dans le compresseur multi-étagé (étages 11, 12 et 13). Ce refroidissement se fait habituellement à l'aide d'une machine thermodynamique distincte, fonctionnant par exemple selon un cycle de Brayton, et utilisant de l'azote comme fluide frigorigène. Il est possible d'utiliser dans l'unité de reliquéfaction 10 une telle machine de réfrigération qui vient alors refroidir et condenser le gaz au sein du premier échangeur 17. Toutefois, il est proposé ici comme mentionné plus haut, de munir cette unité de reliquéfaction d'une boucle de refroidissement utilisant le gaz naturel comme fluide frigorigène. Cette boucle commence par une conduite dérivée 18 qui sépare le flux de gaz en aval du compresseur multi-étagé (étages 11, 12, 13) en un premier flux, ou flux principal, qui correspond au circuit principal décrit précédemment, et en un second flux, ou flux dérivé.

La conduite de dérivation 18 est de préférence reliée au circuit principal au niveau du premier échangeur 17. Le gaz en phase gazeuse qui pénètre donc dans la conduite de dérivation 18 se trouve à "haute pression" (environ 50 bar dans l'exemple numérique donné) et à une température intermédiaire entre 40°C et -110°C.

Le gaz prélevé par la conduite de dérivation 18 est détendu au sein de moyens de détente formés par une turbine de détente 14. Cette turbine de détente 14 est, dans la forme de réalisation préférée illustrée sur le dessin, relié mécaniquement aux trois roues de compression correspondant aux étages 11, 12 et 13 du compresseur multi-étagé de l'unité de reliquéfaction 10. La transmission 15 par arbres et pignons relie la turbine de détente 14 et les roues de compression du compresseur multi-étagé. Cette transmission 15 est symbolisée par un trait reliant sur les figures la turbine de détente 14 aux étages 11, 12 et 13.

Le gaz est détendu par exemple à un niveau de pression qui correspondait à son niveau de pression en entrant dans l'unité de reliquéfaction 10, soit environ 15 à 20 bar. Sa température descend en dessous de -120°C. Ce flux de gaz (phase gazeuse) est alors envoyé dans le premier échangeur 17 à contresens pour refroidir et condenser le gaz sous pression du circuit principal, tout d'abord dans une portion 19 se trouvant en aval de la conduite de dérivation 18 puis dans une portion de ce circuit principal dans le premier échangeur 17 en amont de cette conduite de dérivation 18. En sortie du premier échangeur 17, le gaz détendu retrouve des températures de l'ordre de 40°C et peut être réinjecté en phase gazeuse dans le circuit principal de l'unité de reliquéfaction, en amont du compresseur multi-étagé par une conduite de retour 21.

On réalise ainsi une boucle de refroidissement ouverte qui utilise comme gaz pour le refroidissement le même gaz que celui qui doit être liquéfié.

Comme indiqué plus haut, le système illustré présente aussi une ligne d'alimentation en gaz sous (haute) pression d'un moteur à gaz, par exemple un moteur de type MEGI (non illustré). Cette ligne d'alimentation part d'un réservoir 1. Elle est tout d'abord alimentée par une pompe immergée 50 qui alimente en liquide cryogénique (GNL) une conduite 51 pour le conduire vers une pompe haute pression 48. Le liquide sous haute pression est alors mené par une conduite 56 dans un vaporiseur 61, réalisant par exemple un échange thermique avec de la vapeur d'eau, pour produire de la vapeur (gaz naturel en phase gazeuse) sous haute pression pouvant alimenter alors un moteur de type MEGI par une conduite d'alimentation 62.

On remarque sur les figures la présence d'une dérivation 57 sur la conduite 56. Cette dérivation 57 va alimenter en liquide sous pression, toujours en phase liquide, un deuxième échangeur 60 destiné à sous-refroidir du condensat sortant du premier échangeur 17 dans le circuit principal de l'unité de reliquéfaction 10. Ce deuxième échangeur 60, dans la forme de réalisation illustrée sur la figure 1, est ici prévu pour faire un échange de chaleur entre d'un côté le liquide sous pression de la conduite 56 alimentant le moteur MEGI (ou autre) et dérivé par la dérivation 57 et d'un autre côté le condensat se trouvant dans la conduite isolée 22 entre le premier échangeur 17 et la vanne de détente 30.

À titre d'exemple numérique simplement illustratif et non limitatif, le liquide dérivé dans la dérivation 57 se trouve à environ -150°C en amont du deuxième échangeur 60 et ressort de ce dernier par exemple à -140°C (toujours en phase liquide). Dans la conduite isolée 22, le gaz condensé sortant du premier échangeur 17 passe quant à lui par exemple de -120°C à -135°C.

Dans la forme de réalisation de la figure 1, la régulation des flux dans la conduite 56 et la dérivation 57 est prévue à l'aide d'une vanne 55 placée sur la conduite 56 en amont de la dérivation 57 et d'une autre vanne 59 intégrée dans la dérivation 57 (illustrée en aval du deuxième échangeur 60 mais l'homme du métier comprend que cette vanne 59 pourrait de façon équivalente être disposée en amont de ce deuxième échangeur 60). Une vanne 58, à commande manuelle ou automatique, est également prévue entre les deux points de liaison de la dérivation 57 avec la conduite 56.

Enfin, on remarque sur la figure 1 (et les suivantes) la présence d'une jonction 52 munie d'une vanne 53 entre la conduite isolée 36 et la conduite 51. Cette jonction 52 permet de faire passer directement du liquide issu de l'unité de reliquéfaction 10 directement vers la conduite 51 et donc vers la pompe haute pression 48 sans repasser par un réservoir 1. Il est ainsi clairement possible de limiter les pertes de charges et les pertes thermiques.

La figure 2 illustre une variante de réalisation du système de la figure 1 avec deux modifications totalement indépendantes l'une de l'autre. Il est prévu ici tout d'abord, comme déjà évoqué plus haut, d'injecter le gaz comprimé dans la première unité de compression 3 dans le premier étage 11 du compresseur multi-étagé de l'unité de reliquéfaction. Ensuite, il est prévu de réaliser la régulation au niveau du deuxième échangeur 60 de chaleur d'une manière un peu différente. Au lieu d'ajuster les échanges dans l'échangeur en faisant varier les débits dans la dérivation 57 (figure 1), il est prévu ici de faire varier les débits traversant l'échangeur au niveau de la conduite isolée 22. On prévoit ainsi dans la forme de réalisation de la figure 2 de faire passer dans le deuxième échangeur 60 entre 0% et 100% du flux (mélange entre phase gazeuse et liquide mais majoritairement en phase liquide) circulant dans la conduite isolée 22. Pour ce faire, une conduite de dérivation 66 vient court-circuiter le deuxième échangeur 60. Une vanne trois voies 65 est prévue en amont du deuxième échangeur 60 pour réguler le flux de la conduite isolée 22 traversant le deuxième échangeur 60 et celui passant par la conduite de dérivation 66. D'autres moyens de régulation pourraient être envisagés (comme par exemple au niveau de la dérivation 57, avec une vanne en amont de la conduite de dérivation et une vanne dans la conduite de dérivation et/ou dans la branche de circuit contenant le deuxième échangeur). Dans cette forme de réalisation, il est prévu de pouvoir isoler aussi le deuxième échangeur 60 de la ligne d'alimentation du moteur MEGI (conduite 56). À cet effet, la forme de réalisation de la figure 2 prévoit simplement de munir chaque branche de la dérivation 57, une branche amont et une branche aval du deuxième échangeur 60, d'une vanne respectivement 64a et 64b, à commande manuelle ou contrôlée.

Dans la variante de réalisation de la figure 3, il est prévu de simplifier la structure du premier échangeur 17 (cette simplification pourrait être également proposée dans les autres variantes de réalisation de l'invention). Ici la conduite de liaison 35 entre le ballon 40 et le collecteur 2 ne passe plus par le premier échangeur 17 dont la structure est de ce fait simplifiée. Grâce aux échanges réalisés au sein du deuxième échangeur 60, il est possible d'obtenir une bonne reliquéfaction des gaz évaporés dans l'unité de reliquéfaction 10 avec un premier échangeur 17 de structure plus simple et donc de prix de revient réduit.

Dans la forme de réalisation de cette figure 3, une autre régulation des flux dans la dérivation 57 est proposée. Dans cette variante, une vanne 63 est disposée entre les deux points de liaison de la dérivation 57 avec la conduite 56 de la ligne d'alimentation du moteur (non représenté).

Sur la figure 4, il est prévu de faire passer tout le gaz évaporé récupéré dans les réservoirs 1 par le collecteur 2 tout d'abord dans la première unité de compression 3 puis dans l'unité de reliquéfaction 10.

Les figures 5 et 6 illustrent des formes de réalisation mettant en œuvre un troisième échangeur 70 de chaleur pour refroidir le gaz en phase gazeuse entrant dans la boucle ouverte de réfrigération de l'unité de reliquéfaction 10. L'échange est ici réalisé entre le liquide de la ligne 56 et le gaz comprimé en phase gazeuse et déjà partiellement refroidi de la conduite dérivée 18.

Dans la forme de réalisation de la figure 5, le troisième échangeur 70 est monté en parallèle avec le deuxième échangeur 60 tandis que dans la forme de réalisation de la figure 6, le troisième échangeur 70 est monté en série avec le (et en aval du) deuxième échangeur 60.

La figure 7 propose une forme de réalisation dans laquelle quatre échangeurs 80a-d de chaleur sont prévus en divers endroits du circuit principal de l'unité de reliquéfaction 10 pour refroidir le gaz encore en phase gazeuse avant de le liquéfier. L'échangeur 80a est ici destiné à refroidir le gaz comprimé dans le premier étage 11 du compresseur multi-étagé avant qu'il ne rentre dans le deuxième étage 12 de ce compresseur. L'échangeur 80b est disposé de manière similaire entre le deuxième étage 12 et le troisième étage 13. Un autre échangeur 80c est disposé en aval du compresseur multi-étagé, avant ou après le refroidisseur intermédiaire 16 et avant le premier échangeur 17. Enfin, il est proposé ici de disposer également un échangeur de chaleur 80d sur la conduite de liaison 35 pour refroidir le gaz retournant vers le collecteur 2.

Cette forme de réalisation se veut illustrative (et non limitative) des diverses possibilités de positionnement d'échangeurs alimentés par du liquide cryogénique sous haute pression. Ces échangeurs peuvent être au nombre de quatre, ou bien plus, ou bien moins. Ils sont de préférence montés en parallèle comme illustré, les échangeurs 80n formant un système d'échange monté en série avec le deuxième échangeur 60. D'autres montages (série ou parallèle) peuvent être envisagés. On peut aussi prévoir des échangeurs sur le circuit de refroidissement en boucle ouverte.

Enfin la figure 8 est jointe pour illustrer que le liquide sous pression (en phase encore liquide) dans la conduite 56 peut également être utilisé, partiellement, pour refroidir d'autres éléments au sein d'un système de refroidissement 90 à bord du navire. Le liquide utilisé pour le système de refroidissement 90 est de préférence disposé en aval du deuxième échangeur 60 de telle sorte que le liquide de la conduite 56 prélevé dans la dérivation 57 serve prioritairement à un refroidissement au niveau de l'unité de reliquéfaction 10. Le système de refroidissement peut être par exemple une unité de climatisation, de froid industriel, ....

Les variantes proposées dans les diverses formes de réalisation peuvent être combinées de diverses manières pour réaliser d'autres formes de réalisation selon la présente invention mais non illustrées.

Le système proposé ici réalise une coopération entre une unité de liquéfaction et une alimentation en gaz à haute pression, par exemple pour l'alimentation d'un moteur de type MEGI. Une synergie est créée entre ces deux sous-systèmes, l'un ayant des besoins en froid pour liquéfier un gaz et l'autre nécessitant de l'énergie pour vaporiser du liquide à haute pression. Le système tel que proposé permet d'augmenter le rendement de l'unité de reliquéfaction, c'est-à-dire d'augmenter la proportion du gaz évaporé qui est reliquéfiée, de limiter les besoins en froid à fournir pour réaliser la reliquéfaction de gaz évaporé et à la fois de limiter les besoins énergétiques pour obtenir un gaz à haute pression pour alimenter un moteur (moteur MEGI ou autre système fonctionnant avec du gaz sous haute pression).

Le système proposé ici est particulièrement bien adapté à une unité de reliquéfaction présentant une boucle ouverte de gaz réfrigérant correspondant au gaz réfrigéré avec une production de froid à deux températures différentes, une température d'environ -120°C en sortie de la turbine de détente et une température d'environ -160°C en sortie de la vanne de détente.

Le système est indépendant des moteurs se trouvant à bord du navire et qui sont alimentés par le gaz évaporé. On peut avoir deux types de moteurs à gaz différents, l'un étant alimenté par la ligne d'alimentation haute pression et l'autre par le gaz évaporé comprimé par la première unité de compression. Le système permet aussi, à partir du gaz évaporé, indépendamment de toute autre source de froid extérieure, de réaliser une liquéfaction.

Dans la dérivation créée sur la ligne d'alimentation en gaz sous haute pression, la production de froid peut être adaptée à la charge de l'unité de reliquéfaction et peut être régulée sur une large plage.

Le système proposé ne nécessite pas d'unité de traitement d'azote ou similaire. Sa structure est simplifiée par l'utilisation d'un gaz réfrigérant de même nature que le gaz à réfrigérer et à liquéfier et qui sert en outre de carburant à un moteur (ou similaire).

Bien entendu, la présente invention ne se limite pas aux formes de réalisation des systèmes et procédés décrits ci-dessus à titre d'exemples non limitatifs mais elle concerne également toutes les variantes de réalisation à la portée de l'homme du métier dans le cadre des revendications ci-après.

## Revendications

1. Système de traitement d'un gaz issu de l'évaporation d'un liquide cryogénique et d'alimentation en gaz sous pression d'un moteur à gaz, ledit système comportant, d'une part, d'amont en aval, une unité de reliquéfaction (10) avec des moyens de compression (11, 12, 13), un premier échangeur (17) de chaleur et des moyens de détente (30), et, d'autre part, une ligne d'alimentation en gaz sous pression comportant d'amont en aval une pompe (48) pour mettre du liquide sous pression et des moyens de vaporisation (61) sous haute pression, la ligne d'alimentation en gaz sous pression présentant, en amont des moyens de vaporisation (61), une dérivation (57) pour alimenter un deuxième échangeur (60) de chaleur entre, d'une part, du liquide sous pression de la ligne d'alimentation (56) et, d'autre part, une ligne (22) de l'unité de reliquéfaction (10) en aval du premier échangeur (17) de chaleur et en amont des moyens de détente (30),
**caractérisé en ce que** le gaz issu de l'évaporation d'un liquide cryogénique, puis comprimé et refroidi est condensé au moins partiellement au sein du premier échangeur de chaleur (17) .

2. Système selon la revendication 1, **caractérisé en ce que** la dérivation (57) alimente en aval du deuxième échangeur (60) un système de refroidissement.

3. Système selon la revendication 2, **caractérisé en ce qu'**il comporte un troisième échangeur (70) monté en série avec et en aval du deuxième échangeur (60).

4. Système selon l'une des revendications 1 ou 2, **caractérisé en ce qu'**il comporte un échangeur de chaleur (70) monté en parallèle du deuxième échangeur (60).

5. Système selon l'une des revendications 1 à 4, **caractérisé en ce que** la dérivation (56) alimente outre le deuxième échangeur (60), un ou plusieurs échangeurs pour refroidir du gaz avant sa reliquéfaction.

6. Système selon l'une des revendications 1 à 5, **caractérisé en ce qu'**il comporte en aval des moyens de détente (30) un ballon (40) séparant la phase gazeuse de la phase liquide dans le fluide détendu, **en ce qu'**une ligne conduit la phase gazeuse vers un collecteur pour le mélanger au gaz issu de l'évaporation du liquide cryogénique, et **en ce que** la dérivation (56) alimente un échangeur de chaleur (80dd') pour refroidir la phase gazeuse avant son introduction dans le collecteur (2).

7. Système selon l'une des revendications 1 à 6, **caractérisé en ce que** l'unité de reliquéfaction comporte en aval des moyens de compression (11, 12, 13) une dérivation vers une boucle comportant de seconds moyens de détente (14), et **en ce que** la boucle rejoint le circuit en amont des moyens de compression (11, 12, 13) après avoir traversé le premier échangeur (17) de chaleur à contresens par rapport à la fraction de gaz du circuit non dérivée par la boucle.

8. Système selon la revendication 7, **caractérisé en ce que** les moyens de compression comportent plusieurs étages de compression (11, 12, 13) avec chacun une roue de compression, **en ce que** les seconds moyens de détente comportent une turbine de détente (14), et **en ce que** chaque roue de compression et la turbine de détente (14) sont associées à une même transmission mécanique (15).

9. Système selon la revendication 3 ainsi que selon l'une des revendications 7 ou 8, dans la mesure où elles dépendent de la revendication 3, **caractérisé en ce que** le troisième échangeur (70) de chaleur échange de chaleur entre du liquide sous pression dérivé de la ligne d'alimentation (56) et du gaz entre les moyens de compression (11, 12, 13) et les seconds moyens de détente (14).

10. Navire, notamment méthanier, propulsé par un moteur à gaz, **caractérisé en ce qu'**il comporte un système de traitement d'un gaz issu de l'évaporation d'un liquide cryogénique et d'alimentation en gaz sous pression d'un moteur à gaz selon l'une des revendications 1 à 9.

11. Procédé de traitement d'un flux de gaz issu de l'évaporation d'un liquide cryogénique et d'alimentation d'un moteur en gaz à haute pression,
ledit flux de gaz étant tout d'abord comprimé puis refroidi au sein d'un premier échangeur (17) de chaleur avant d'être détendu, et
l'alimentation en gaz sous haute pression étant réalisée en mettant sous pression du liquide cryogénique puis en le vaporisant,
**caractérisé en ce qu'**après sa compression, le flux de liquide sous pression est séparé en une première partie de flux de liquide et une seconde partie de flux de liquide,
**en ce que** la première partie du flux de liquide est utilisée pour refroidir du gaz comprimé et condensé au sein d'un deuxième échangeur (60) avant détente du gaz condensé, et
**en ce que** la seconde partie du flux du liquide reçoit la première partie du flux de liquide après que cette dernière ait refroidi du gaz comprimé, l'ensemble du flux liquide étant ensuite vaporisé, **caractérisé en ce que** le gaz issu de l'évaporation d'un liquide cryogénique, puis comprimé et refroidi est condensé au moins partiellement au sein du premier échangeur de chaleur.

12. Procédé selon la revendication 11, **caractérisé en ce que** plus de la moitié, et de préférence au moins 90% en masse du gaz comprimé est condensé avant d'être refroidi au sein du deuxième échangeur (60).

13. Procédé selon l'une des revendications 11 ou 12, **caractérisé en ce que** le flux de liquide sous pression est également utilisé pour refroidir du gaz avant qu'il ne soit condensé.

14. Procédé selon l'une des revendications 11 à 13, **caractérisé en ce qu'**une partie du gaz comprimé est prélevée au sein du premier échangeur pour être détendue au sein d'une turbine de détente (14), et **en ce que** le gaz détendu est introduit dans le premier échangeur (17) à contre-courant pour refroidir le gaz comprimé et provoquer sa condensation.

## Patentansprüche

1. System zur Behandlung eines durch die Verdampfung einer kryogenen Flüssigkeit erzeugten Gases und zur Versorgung eines Gasmotors mit Druckgas, wobei das System einerseits von stromaufwärts nach stromabwärts eine Rückverflüssigungseinheit (10) mit Verdichtungsmitteln (11, 12, 13), einen ersten Wärmetauscher (17) und Expansionsmittel (30), und andererseits eine Druckgasversorgungsleitung umfasst, umfassend von stromaufwärts nach stromabwärts eine Pumpe (48) zum Unterdrucksetzen von Flüssigkeit und Verdampfungsmittel (61) unter hohem Druck, wobei die Druckgasversorgungsleitung stromaufwärts der Verdampfungsmittel (61) einen Bypass (57) zur Versorgung eines zweiten Wärmetauschers (60) zwischen einerseits der Druckflüssigkeit aus der Versorgungsleitung (56) und andererseits einer Leitung (22) der Rückverflüssigungseinheit (10) stromabwärts des ersten Wärmetauschers (17) und stromaufwärts der Expansionsmittel (30) aufweist,
**dadurch gekennzeichnet, dass** das durch die Verdampfung einer kryogenen Flüssigkeit erzeugte, anschließend verdichtete und abgekühlte Gas mindestens teilweise innerhalb des ersten Wärmetauschers (17) kondensiert wird.

2. System nach Anspruch 1, **dadurch gekennzeichnet, dass** der Bypass (57) ein Kühlsystem stromabwärts des zweiten Wärmetaustauschers (60) versorgt.

3. System nach Anspruch 2, **dadurch gekennzeichnet, dass** es einen dritten Wärmetauscher (70) umfasst, der mit dem zweiten Wärmetauscher (60) in Reihe und stromabwärts davon geschaltet ist.

4. System nach einem der Ansprüche 1 oder 2, **dadurch gekennzeichnet, dass** es einen Wärmetauscher (70) umfasst, der mit dem zweiten Wärmetauscher (60) parallel geschaltet ist.

5. System nach einem der Ansprüche 1 bis 4, **dadurch gekennzeichnet, dass** der Bypass (56) zusätzlich zu dem zweiten Wärmetauscher (60) einen oder mehrere Wärmetauscher zur Kühlung des Gases vor seiner Rückverflüssigung versorgt.

6. System nach einem der Ansprüche 1 bis 5, **dadurch gekennzeichnet, dass** es stromabwärts der Expansionsmittel (30) einen Speicher (40) umfasst, der die gasförmige Phase von der flüssigen Phase in dem expandierten Fluid trennt, dass eine Leitung die gasförmige Phase zu einem Sammler führt, um sie mit dem durch die Verdampfung der kryogenen Flüssigkeit erzeugten Gas zu mischen, und dass der Bypass (56) einen Wärmetauscher (80dd') zur Kühlung der gasförmigen Phase versorgt, bevor sie in den Sammler (2) geleitet wird.

7. System nach einem der Ansprüche 1 bis 6, **dadurch gekennzeichnet, dass** die Rückverflüssigungseinheit stromabwärts der Verdichtungsmittel (11, 12, 13) einen Bypass zu einer Schleife, umfassend zweite Expansionsmittel (14) umfasst, und dass die Schleife in den Kreislauf stromaufwärts der Verdichtungsmittel (11, 12, 13) eintritt, nachdem sie den ersten Wärmetauscher (17) in entgegengesetzter Richtung zu dem Gasanteil des Kreislaufs, der nicht durch die Schleife abgeleitet wird, durchlaufen hat.

8. System nach Anspruch 7, **dadurch gekennzeichnet, dass** die Verdichtungsmittel mehrere Verdichtungsstufen (11, 12, 13) mit jeweils einem Verdichtungsrad umfassen, dass die zweiten Expansionsmittel eine Expansionsturbine (14) umfassen, und dass jedes Verdichtungsrad und die Expansionsturbine (14) der gleichen mechanischen Übertragung (15) zugeordnet sind.

9. System nach Anspruch 3 sowie nach einem der Ansprüche 7 oder 8, sofern sie von Anspruch 3 abhängen, **dadurch gekennzeichnet, dass** der dritte Wärmetauscher (70) Wärme zwischen der Druckflüssigkeit, die aus der Versorgungsleitung (56) abgeleitet wird, und dem Gas zwischen den Verdichtungsmitteln (11, 12, 13) und den zweiten Expansionsmitteln (14) austauscht.

10. Schiff, insbesondere Flüssiggastanker, das von einem Gasmotor angetrieben wird, **dadurch gekennzeichnet, dass** es ein System zur Behandlung eines durch die Verdampfung einer kryogenen Flüssigkeit erzeugten Gases und zur Versorgung eines Gasmotors mit Druckgas nach einem der Ansprüche 1 bis 9 umfasst.

11. Verfahren zur Behandlung eines durch die Verdampfung einer kryogenen Flüssigkeit erzeugten Gasstromes und zur Versorgung eines Motors mit Hochdruckgas,
wobei der Gasstrom zuerst verdichtet, dann innerhalb eines ersten Wärmetauschers (17) abgekühlt wird, bevor er expandiert wird, und
wobei die Hochdruckgasversorgung durch Unterdrucksetzen der kryogenen Flüssigkeit und deren anschließende Verdampfung erfolgt,
**dadurch gekennzeichnet, dass** der Druckflüssigkeitsstrom nach seiner Verdichtung in einen ersten Teil des Flüssigkeitsstroms und einen zweiten Teil des Flüssigkeitsstroms getrennt wird,
dass der erste Teil des Flüssigkeitsstroms dazu verwendet wird, verdichtetes und kondensiertes Gas innerhalb eines zweiten Wärmetauschers (60) vor der Expansion des kondensierten Gases zu kühlen, und
dass der zweite Teil des Flüssigkeitsstroms den ersten Teil des Flüssigkeitsstroms aufnimmt, nachdem letzterer das verdichtete Gas abgekühlt hat, wobei der gesamte Flüssigkeitsstrom dann verdampft wird, **dadurch gekennzeichnet, dass** das durch die Verdampfung einer kryogenen Flüssigkeit erzeugte, anschließend verdichtete und abgekühlte Gas mindestens teilweise innerhalb des ersten Wärmetauschers kondensiert wird.

12. Verfahren nach Anspruch 11, **dadurch gekennzeichnet, dass** mehr als die Hälfte und vorzugsweise mindestens 90 % Massenanteil des verdichteten Gases kondensiert wird, bevor es innerhalb des zweiten Wärmetauschers (60) abgekühlt wird.

13. Verfahren nach einem der Ansprüche 11 oder 12, **dadurch gekennzeichnet, dass** der Druckflüssigkeitsstrom auch zum Kühlen von Gas verwendet wird, bevor es kondensiert wird.

14. Verfahren nach einem der Ansprüche 11 bis 13, **dadurch gekennzeichnet, dass** ein Teil des verdichteten Gases innerhalb des ersten Wärmetauschers entnommen wird, um in einer Expansionsturbine (14) expandiert zu werden, und dass das expandierte Gas gegen den Strom in den ersten Wärmetauscher (17) eingeleitet wird, um das verdichtete Gas zu kühlen und seine Kondensation zu bewirken.

## Claims

1. System for treating a gas produced by the evaporation of a cryogenic liquid and for supplying a gas engine with pressured gas, said system comprising, on the one hand, from upstream to downstream, a reliquefaction unit (10) with compression means (11, 12, 13), a first heat exchanger (17) and expansion means (30), and, on the other hand, a pressurized gas supply line comprising from upstream to downstream a pump (48) to pressurize liquid and vaporization means (61) under high pressure, the pressurized gas supply line having, upstream of the vaporization means (61), a bypass (57) for feeding a second heat exchanger (60) between, on the one hand, pressurized fluid from the supply line (56) and, on the other hand, a line (22) of the reliquefaction unit (10) downstream of the first heat exchanger (17) and upstream of the expansion means (30),
**characterized in that** the gas resulting from evaporation of a cryogenic liquid, then compressed and cooled is at least partially condensed in the first heat exchanger (17).

2. System according to claim 1, **characterized in that** the bypass (57) feeds downstream of the second exchanger (60) a cooling system.

3. System according to claim 2, **characterized in that** it comprises a third exchanger (70) mounted in series with and downstream of the second exchanger (60).

4. System according to one of claims 1 or 2, **characterized in that** it comprises a heat exchanger (70) mounted in parallel with the second exchanger (60).

5. System according to one of claims 1 to 4, **characterized in that** the bypass (56) further feeds the second exchanger (60), one or more heat exchangers for cooling the gas prior to its liquefaction.

6. System according to one of claims 1 to 5, **characterized in that** it comprises downstream of the expansion means (30) a balloon (40) separating the gaseous phase from the liquid phase in the expanded fluid, **in that** a line leads the gaseous phase to a manifold for mixing it with the gas from the evaporation of the cryogenic liquid, and **in that** the bypass (56) feeds a heat exchanger (80dd') for cooling the gaseous phase prior to introduction into the manifold (2).

7. System according to one of claims 1 to 6, **characterized in that** the reliquefaction unit comprises downstream of the compression means (11, 12, 13) a bypass to a loop having second expansion means (14), and **in that** the loop joins the circuit upstream of the compression means (11, 12, 13) after having passed through the first heat exchanger (17) in the opposite direction to the gas fraction of the circuit not bypassed by the loop.

8. System according to claim 7, **characterized in that** the compression means comprise several compression stages (11, 12, 13) each with a compressor wheel, **in that** the second expansion means comprise an expansion turbine (14), and **in that** each compressor wheel and the expansion turbine (14) are associated with a same mechanical transmission (15).

9. System according to claim 3 as well as according to one of claims 7 or 8, insofar as they depend on claim 3, **characterized in that** the third heat exchanger (70) exchanges heat between pressurized liquid derived from the supply line (56) and gas between the compression means (11, 12, 13) and the second expansion means (14).

10. Vessel, in particular LNG carrier, propelled by a gas engine, **characterized in that** it comprises a system for treating a gas produced by the evaporation of a cryogenic liquid and for supplying a gas engine with pressurized gas according to one of claims 1 to 9.

11. Method for treating a gas flow produced by the evaporation of a cryogenic liquid and for supplying an engine with gas under high pressure,
said gas flow being first compressed then cooled in a first heat exchanger (17) before being expanded, and
the supply in gas under high pressure being achieved by pressurizing cryogenic liquid then vaporizing it,
**characterized in that** after its compression, the flow of pressurized liquid is separated into a first part of liquid flow and a second part of liquid flow,
**in that** the first part of the liquid flow is used to cool compressed and condensed gas within a second exchanger (60) prior to expansion of the condensed gas, and
**in that** the second part of the liquid flow receives the first part of the liquid flow after the latter has cooled compressed gas, the entire liquid flow then being vaporized, **characterized in that** the gas resulting from the evaporation of a cryogenic liquid and subsequently compressed and cooled is at least partially condensed within the first heat exchanger.

12. Method according to claim 11, **characterized in that** for more than half, and preferably at least 90% by mass of the compressed gas, is condensed before being cooled within the second exchanger (60).

13. Method according to one of claims 11 or 12, **characterized in that** the flow of pressurized fluid is also used to cool gas before it is condensed.

14. Method according to one of claims 11 to 13, **characterized in that** part of the compressed gas is taken from the first heat exchanger to be expanded within an expansion turbine (14), and **in that** the expanded gas is introduced into the first heat exchanger (17) counter currently to cool the compressed gas and cause its condensation.
